# FASCICULE DE BREVET EUROPEEN

(11) **EP 3 997 960 B1**
(45) Date de publication et mention de la délivrance du brevet: **05.11.2025**
(21) Numéro de dépôt: 20735221.2
(22) Date de dépôt: 06.07.2020
(51) Int. Cl.: H05B 6/12, H05B 6/06

(54) **SYSTEME DE CUISSON COMPRENANT UN FOYER DE CUISSON A INDUCTION**
KOCHSYSTEM MIT EINER INDUKTIONSHEIZPLATTE
COOKING SYSTEM COMPRISING AN INDUCTION HEATING PLATE

(30) Priorité: 11.07.2019 FR 1907774
(43) Date de publication de la demande: 18.05.2022
(73) Titulaire: SEB S.A., 69130 Ecully (FR)
(72) Inventeur: SCHMERBER, Louis, QUEBEC Sherbrooke, Québec J1NY02 (CA); TADLA, Jérémy, 69380 LOZANNE (FR); ALLEMAND, Simon, 73410 LA BIOLLE (FR); GOUARDO, Didier, 45520 CERCOTTES (FR)
(74) Mandataire: SEB Développement
(86) Numéro de dépôt international: PCT/EP2020/069013
(87) Numéro de publication internationale: WO 2021/005008

(56) Documents cités:
- WO-A1-2010/080738
- WO-A1-2015/092230
- WO-A1-2017/143146
- WO-A2-2015/128578

## Description

La présente invention concerne les appareils de cuisson par induction, et en particulier un système de cuisson comprenant une plaque de cuisson avec au moins un foyer de cuisson à induction et au moins un ustensile adapté pour être chauffé par le foyer de cuisson à induction.

Le document FR3015210A1 décrit un ustensile de cuisson comprenant une unité de traitement du signal relié à un dispositif de mesure d'un champ magnétique et à un module de communication bidirectionnel sans fil pour former un système de cuisson avec une plaque de cuisson en établissant une connexion avec cette dernière.

WO 2010/080738 A1 (ACCESS BUSINESS GROUP INT LLC [US]; BAARMAN DAVID W [US] ET AL.) 15 juillet 2010 (2010-07-15) divulgue un système de cuisson comprenant une plaque de cuisson comprenant au moins un foyer de cuisson à induction, une unité de contrôle agencée pour appliquer des consignes de température ou de puissance à l'au moins un foyer de cuisson à induction, et un module de communication.

Cependant, l'usage de ce système de cuisson peut présenter des inconvénients, en particulier si un pilotage de la cuisson est proposé. En effet, dans un tel cas de figure, il peut être important de prévoir une sécurité adéquate pour l'utilisateur et l'équipement, afin d'éviter tout risque de fonctionnement à vide ou inadapté.

L'invention permet de remédier à ces inconvénients et a pour but de proposer tout d'abord un système de cuisson qui garantit la sécurité d'utilisation du système de cuisson composé d'un ustensile de cuisson et d'une plaque de cuisson à induction communiquant entre eux.

A cet effet, l'invention concerne un système de cuisson comme décrit dans le revendication 1.

Bien que l'utilisateur ait pu sélectionner par avance une recette, l'utilisateur devra confirmer cette sélection une fois l'ensemble ustensile de cuisson et foyer de cuisson à induction formé. La deuxième information de confirmation est donc subséquente à la première information de de formation de l'ensemble de cuisson.

Selon la mise en œuvre ci-dessus, l'unité de commande (incluse dans la plaque de cuisson ou l'ustensile de cuisson) est prévue pour ne donner des instructions de cuisson à l'unité de contrôle que sous certaines conditions, afin de prévenir et empêcher une utilisation inadaptée ou à vide. En particulier, il est nécessaire de valider qu'un ustensile de cuisson est bien posé sur le foyer de cuisson à induction (formant ainsi un ensemble ou système de cuisson), et il faut aussi recevoir l'information qu'une étape de recette a bien été sélectionnée et confirmée par l'utilisateur. Alors seulement l'unité de commande peut lancer la cuisson de manière autonome. Un tel système garantit qu'il y a bien un ustensile en place sur le foyer de cuisson à induction qui reçoit les consignes de cuisson, et qu'un geste particulier a bien été confirmé par l'utilisateur, si bien que la sécurité de l'utilisateur et des appareils est garantie.

Selon une mise en œuvre :
- le module de localisation, après avoir envoyé la première information, est agencé pour scruter régulièrement si l'ustensile de cuisson est toujours disposé sur le foyer de cuisson à induction déterminé,
- l'unité de commande est agencée pour suspendre ou stopper l'application par l'unité de contrôle des consignes de température ou de puissance sur le foyer de cuisson à induction déterminé si le module de localisation détecte que l'ustensile de cuisson n'est plus disposé sur le foyer de cuisson à induction déterminé.

De telles vérifications répétées garantissent que le système est toujours conforme à la configuration initiale et donc adapté au geste ou à la recette en cours initialement confirmée.

Selon une mise en œuvre, l'ustensile de cuisson comprend au moins une partie de l'interface utilisateur et la deuxième information de confirmation est reçue par l'unité de commande si l'utilisateur sélectionne sur l'interface utilisateur de l'ustensile de cuisson au moins une étape d'au moins une recette de cuisine. En d'autres termes, si la sélection de la recette culinaire est effectuée en local sur l'ensemble de cuisson, c'est-à-dire sur la plaque de cuisson ou l'ustensile de cuisson, alors cela vaut pour une confirmation.

Selon une mise en œuvre, l'ustensile de cuisson comprend l'unité de commande.

Selon une mise en œuvre, l'ustensile de cuisson comprend au moins une partie des moyens de stockage locaux.

Selon une mise en œuvre, le module de communication de l'ustensile de cuisson et/ou le module de communication de la plaque de cuisson sont aptes à communiquer avec un appareil électronique déporté, lui-même apte à communiquer avec des moyens de stockage distants, tout ou partie du contenu des moyens de stockage distants étant apte à être envoyés vers les moyens de stockage locaux via l'appareil électronique déporté.

L'utilisateur peut alors bénéficier de la faculté de télécharger depuis un serveur distant (par internet par exemple) des recettes particulières, pour ensuite les envoyer depuis un téléphone portable tel qu'un téléphone intelligent (un smartphone en langue anglaise), un assistant connecté (tel qu'une enceinte connectée) ou une tablette vers les moyens de stockage locaux.

Selon une mise en œuvre, l'interface utilisateur comprend un écran disposé sur l'appareil électronique déporté pour la sélection par l'utilisateur d'au moins une étape d'au moins une recette de cuisine, et comprend un moyen de confirmation disposé sur la plaque de cuisson ou sur l'ustensile de cuisson pour permettre à l'utilisateur de générer la deuxième information de confirmation de sélection de l'au moins une étape d'au moins une recette de cuisine à partir de l'ensemble de cuisson comprenant la plaque de cuisson et l'ustensile de cuisson. Selon un autre mode de mise en œuvre, l'interface utilisateur comprend un microphone disposé sur l'appareil électronique déporté pour la sélection par l'utilisateur d'au moins une étape d'au moins une recette de cuisine.

Dans ce cas, l'utilisateur choisit une recette sur son téléphone portable (ou sa tablette), et confirme dans un deuxième temps sur le moyen de confirmation cette sélection. Le moyen de confirmation est donc local (il fait partie de la plaque de cuisson ou de l'ustensile de cuisson), ce qui garantit la présence de l'utilisateur à proximité immédiate de la plaque de cuisson lors de la confirmation.

Selon une mise en œuvre, si l'unité de commande n'a pas reçu la première et la deuxième information, alors l'unité de commande est agencée pour interdire la transmission à l'unité de contrôle de la plaque de cuisson d'une série d'instructions de consignes de température ou de puissance stockées dans les moyens de stockage locaux et en provenance du module de communication de l'ustensile de cuisson ou du module de communication de la plaque de cuisson.

En d'autres termes, le système verrouille la communication vers l'unité de contrôle tant que les deux conditions (formation de l'ensemble de cuisson et confirmation de la recette) ne sont pas validées.

Selon une mise en œuvre, l'ensemble de cuisson comprend des capteurs de grandeurs physiques, et le module de communication de la plaque de cuisson et/ou de l'ustensile de cuisson, est agencé pour réaliser un retour d'informations à l'appareil électronique déporté sur des mesures réalisées par ces capteurs sur ces grandeurs physiques.

Selon la mise en œuvre ci-dessus, l'utilisateur bénéficie d'un retour d'informations sur la cuisson en cours, comme par exemple une température, ou un temps écoulé de cuisson, ou une fin de cuisson.

Selon une mise en œuvre, la plaque de cuisson comprend une pluralité de foyers de cuisson à induction, l'unité de commande est agencée pour transférer à l'unité de contrôle de la plaque de cuisson une séquence d'excitation des foyers de cuisson à induction de la plaque de cuisson jusqu'à ce que le module de localisation détecte la présence de l'ustensile de cuisson et détermine sur quel foyer de cuisson à induction est disposé l'ustensile de cuisson.

Selon la mise en œuvre ci-dessus, la séquence d'excitation permet de déterminer de manière fiable le foyer de cuisson à induction qui reçoit l'ustensile de cuisson.

Selon une mise en œuvre, l'ustensile de cuisson comprend un dispositif de mesure d'un champ magnétique et des moyens d'alimentation autonomes pour alimenter en énergie ledit dispositif de mesure du champ magnétique et le module de communication de l'ustensile de cuisson, le module de localisation étant agencé pour recevoir du dispositif de mesure d'un champ magnétique un signal de confirmation de la présence ou de l'absence d'un champ magnétique pouvant être généré par le foyer de cuisson à induction déterminé sur lequel est disposé l'ustensile de cuisson.

Selon la mise en œuvre ci-dessus, la détermination est renforcée, car elle implique une détection de l'excitation au niveau de l'ustensile de cuisson.

Selon une mise en œuvre, la plaque de cuisson comprend une pluralité de foyers de cuisson à induction, le module de localisation comprend un organe de sélection disposé sur l'interface utilisateur pour permettre à l'utilisateur de déclarer le foyer de cuisson à induction sur lequel est disposé l'ustensile de cuisson pour former l'ensemble de cuisson et permettre au module de localisation de générer la première information.

Selon une mise en œuvre, l'interface utilisateur sur laquelle est disposée l'organe de sélection se trouve sur la plaque de cuisson ou l'ustensile de cuisson formant l'ensemble de cuisson et la deuxième information de confirmation est reçue par l'unité de commande si l'utilisateur sélectionne sur l'interface utilisateur au moins une étape d'au moins une recette de cuisine.

Selon la mise en œuvre ci-dessus, la confirmation est reçue en local, c'est-à-dire soit par la plaque de cuisson ou l'ustensile de cuisson. En d'autres termes, si la sélection de la recette culinaire est effectuée en local sur l'ustensile de cuisson ou sur la plaque de cuisson, alors cela vaut pour confirmation.

Selon une mise en œuvre, après que l'unité de commande ait reçu la deuxième information de confirmation de l'au moins une étape d'au moins une recette de cuisine, l'unité de commande est agencée pour transmettre à l'unité de contrôle de la plaque de cuisson une commande d'excitation d'un foyer de cuisson à induction selon une consigne de température ou de puissance prédéterminée jusqu'à ce que l'unité de commande reçoive la première information envoyée depuis le module de localisation et attestant que l'ustensile de cuisson est disposé sur le foyer de cuisson à induction alors déterminé, ou jusqu'à la fin d'une durée prédéterminée à l'issue de laquelle le module de localisation n'a pas détecté la présence d'un ustensile de cuisson sur ledit foyer de cuisson à induction déterminé,
dans le cas d'une détection de l'ustensile de cuisson sur le foyer de cuisson à induction déterminé alors l'unité de commande est agencée pour transmettre à l'unité de contrôle une série d'instructions de consigne de température ou de puissance stockée dans les moyens de stockage locaux pour la réalisation d'au moins une étape d'au moins une recette de cuisine.

La détermination du foyer de cuisson à induction recevant l'ustensile de cuisson est lancée de manière automatique selon la mise en œuvre ci-dessus, une fois que le système reçoit la confirmation de l'au moins une étape d'au moins une recette de cuisine. Cela simplifie l'utilisation du système de cuisson.

L'invention concerne aussi un procédé de cuisson mis en œuvre par le système de l'invention, comme définit dans la revendication 15.

Les caractéristiques techniques et mises en œuvre de l'invention décrites ci-dessus peuvent être dissociées les unes des autres et/ou combinées entre elles, tant qu'il n'y a pas d'incompatibilités techniques.

Les dessins annexés illustrent des exemples non limitatifs de l'invention :
La figure 1 représente les éléments principaux d'un système de cuisson selon l'invention, à savoir une plaque de cuisson, un ustensile de cuisson, et un appareil électronique déporté ;
La figure 2 représente un premier exemple de système de cuisson de la figure 1 avec l'ustensile de cuisson disposé sur un foyer de cuisson à induction de la plaque de cuisson, lors d'une première phase d'utilisation ;
La figure 3 représente le premier exemple de système de cuisson de la figure 2 avec l'ustensile de cuisson disposé sur un foyer de cuisson à induction de la plaque de cuisson, lors d'une deuxième phase d'utilisation ;
La figure 4 représente le premier exemple de système de cuisson de la figure 2 avec l'ustensile de cuisson disposé sur un foyer de cuisson à induction de la plaque de cuisson, lors d'une troisième phase d'utilisation ;
La figure 5 représente le premier exemple de système de cuisson de la figure 2 avec l'ustensile de cuisson disposé sur un foyer de cuisson à induction de la plaque de cuisson, lors d'une quatrième phase d'utilisation ;
La figure 6 représente un deuxième exemple de système de cuisson de la figure 1 avec l'ustensile de cuisson disposé sur un foyer de cuisson à induction de la plaque de cuisson;
La figure 7 représente les étapes d'une utilisation nominale du système de cuisson selon l'invention ;

Dans la présente demande, un foyer de cuisson est une zone de la table de cuisson destinée au chauffage d'au moins un ustensile de cuisson. Un foyer de cuisson à induction peut donc être constitué d'un ou de plusieurs inducteur(s) constituant un foyer de cuisson destiné à chauffer un ustensile de cuisson.

Dans la présente demande, une étape de recette culinaire, ou une recette culinaire, fait allusion à une série d'actions imposées à un ustensile de cuisson contenant ou appelé à contenir des aliments à préparer. Par exemple, on peut considérer que le chauffage jusqu'à ébullition d'eau contenue dans une casserole, puis le maintien à une ébullition moyenne pendant un temps déterminé pour cuire des pâtes et ensuite l'arrêt de la chauffe à la fin de ce temps prédéterminé est une recette culinaire. Le foyer de cuisson à induction pendant cette recette culinaire doit notamment fournir une quantité de chaleur variable dans le temps. A cet effet, le foyer de cuisson à induction reçoit successivement une ou plusieurs consignes de puissance à délivrer ou une ou plusieurs consignes de température à atteindre.

En référence aux dessins, la figure 1 représente un système de cuisson selon l'invention, comprenant notamment une plaque de cuisson 10, un ustensile de cuisson 20, et un appareil électronique déporté 30.

D'une manière générale, la plaque de cuisson 10 peut comprendre :
- au moins un foyer de cuisson par induction, et ici, trois foyers de cuisson à induction A, B et C sont prévus,
- une unité de contrôle 11 agencée pour appliquer des consignes de température ou de puissance aux foyers de cuisson à induction A, B ou C,
- un module de communication 12 apte à échanger des informations avec un module de communication 22 de l'ustensile de cuisson 20,
- une interface utilisateur 13 agencée pour permettre à l'utilisateur de sélectionner au moins une étape d'au moins une recette de cuisine,
- des moyens de stockage locaux 14 connectés au module de communication 12 de la plaque de cuisson 10 et/ou au module de communication 22 de l'ustensile de cuisson 20, agencés sur l'ustensile de cuisson 20 et/ou la plaque de cuisson 10, et agencés pour stocker :
   - au moins une étape d'au moins une recette de cuisine, ladite au moins une étape comprenant une série d'instructions de consignes de température ou de puissance étalées dans le temps,
- une unité de commande 15 apte à être connectée à l'unité de contrôle 11 de la plaque de cuisson 10 (ou plaque à induction), et au module de communication 12 de la plaque de cuisson 10 ou indirectement au module de communication 22 de l'ustensile de cuisson 20.

Quant à l'ustensile de cuisson 20, celui-ci peut comprendre :
- le module de communication 22 apte à échanger des informations avec le module de communication 12 de la plaque de cuisson 10,
- une interface utilisateur 23 agencée pour permettre à l'utilisateur de sélectionner au moins une étape d'au moins une recette de cuisine,
- des moyens de stockage locaux 24 connectés au module de communication 12 de la plaque de cuisson 10 et/ou au module de communication 22 de l'ustensile de cuisson 20, agencés sur l'ustensile de cuisson ou la plaque de cuisson, et agencés pour stocker :
   - au moins une étape d'au moins une recette de cuisine, ladite au moins une étape comprenant une série d'instructions de consignes de température ou de puissance étalées dans le temps,
- une unité de commande 25 apte à être connectée à l'unité de contrôle 11 de la plaque de cuisson 10, par l'intermédiaire du module de communication 22 de l'ustensile et par le module de communication 12 de la plaque de cuisson 10.

Ainsi, l'unité de commande 15, 25 est disposée soit dans la plaque de cuisson 10, soit dans l'ustensile de cuisson 20.

L'ustensile de cuisson 20 peut aussi comprendre un capteur 26, qui peut détecter un champ magnétique et/ou une température, et relié au module de communication 22 de l'ustensile de cuisson 20. On peut aussi prévoir une batterie ou des piles pour alimenter les dispositifs électriques prévus dans l'ustensile de cuisson 20 ou un système capable de récupérer de l'énergie et de la transformer en énergie électrique.

L'appareil électronique déporté 30 est ici un téléphone portable, mais il peut s'agir d'un assistant connecté, d'une tablette ou même d'un ordinateur portable ou tout type de terminal présentant une interface homme-machine et moyen de connexion au système. En tout état de cause, l'appareil électronique déporté 30 peut comprendre :
- des moyens de communication pour établir une connexion avec le module de communication 22 de l'ustensile de cuisson 20 ou avec le module de communication 12 de la plaque de cuisson 10, ou avec un serveur distant,
- une interface utilisateur 33 agencée pour permettre à l'utilisateur de sélectionner au moins une étape d'au moins une recette de cuisine,
- éventuellement une unité de mémoire pour stocker des données.

Le système peut aussi comprendre par exemple au moins un serveur distant, accessible via un réseau comme internet.

A tout le moins, au moins l'un de la plaque de cuisson 10 ou de l'ustensile de cuisson 20 comprend l'un des éléments ci-dessous :
- une interface utilisateur 13 ou 23 agencée pour permettre à l'utilisateur de sélectionner au moins une étape d'au moins une recette de cuisine,
- des moyens de stockage locaux 14 ou 24 connectés au module de communication 12 de la plaque de cuisson 10 et/ou au module de communication 22 de l'ustensile de cuisson 20, agencés pour stocker :
   - au moins une étape d'au moins une recette de cuisine, ladite au moins une étape comprenant une série d'instructions de consignes de température ou de puissance étalées dans le temps,
- une unité de commande 15 ou 25 apte à être connectée à l'unité de contrôle 11 de la plaque de cuisson 10, et au module de communication 22 de l'ustensile de cuisson 20 ou au module de communication 12 de la plaque de cuisson 10.

Comme expliqué ci-dessous, un aspect de l'invention est de proposer un système de cuisson sécurisé qui permet de piloter la chauffe de l'ustensile de cuisson 20 posé sur un foyer de cuisson à induction A, B ou C de la plaque de cuisson 10. Comme vu ci-dessus, l'unité de commande et les moyens de stockage locaux sont sur la plaque de cuisson 10 ou sur l'ustensile de cuisson 20. En conséquence, les consignes de puissance ou de température qui correspondent à la recette culinaire sont envoyées à l'unité de contrôle 11 de la plaque de cuisson 10 depuis la plaque de cuisson 10 ou l'ustensile de cuisson 20. Enfin, l'interface utilisateur qui reçoit la confirmation de la sélection de la recette culinaire choisi est également sur la plaque de cuisson 10 ou sur l'ustensile de cuisson 20 : l'utilisateur est donc à proximité immédiate de l'ensemble de cuisson, et voit la configuration du système avant de donner la confirmation de lancement de la cuisson.

Dans le détail, la figure 2 représente un premier exemple de système de cuisson avec l'ustensile de cuisson 20 disposé sur un foyer de cuisson à induction A de la plaque de cuisson 10, lors d'une première phase d'utilisation.

Selon la mise en œuvre de la figure 2, l'ustensile de cuisson 20 comprend l'interface utilisateur 23, l'unité de commande 25 et les moyens de stockage locaux 24, la plaque de cuisson 10 étant dépourvue de ces éléments.

Dans une première phase, l'utilisateur a donc disposé l'ustensile de cuisson 20 sur le foyer de cuisson à induction A de la plaque de cuisson 10 et a lancé l'établissement des connexions entre les appareils. On peut prévoir par exemple des connexions basées sur le protocole de communication Bluetooth, mais d'autres protocoles peuvent être utilisés.

En particulier, le module de communication 22 de l'ustensile de cuisson 20 effectue un appairage avec le module de communication de 12 de la plaque de cuisson 10, et aussi avec l'appareil électronique déporté 30. Le module de communication 12 de la plaque de cuisson 10 peut aussi effectuer un appairage avec l'appareil électronique déporté 30.

Il est également prévu de localiser le foyer de cuisson à induction qui reçoit l'ustensile de cuisson 20. A cet effet, plusieurs actions sont possibles. On peut par exemple prévoir sur l'interface utilisateur 33 de l'appareil électronique déporté 30 de permettre à l'utilisateur de désigner le foyer de cuisson à induction A, B ou C sur lequel est disposé l'ustensile de cuisson. On peut aussi prévoir d'utiliser le capteur 26 de l'ustensile de cuisson pour détecter une excitation magnétique produite par le foyer de cuisson à induction A, ou une élévation de température suite à également une excitation de test émise par le foyer de cuisson à induction A. A la suite de cette reconnaissance, l'unité de commande enregistre que c'est le foyer de cuisson à induction A qui reçoit l'ustensile de cuisson 20. L'ensemble de cuisson est formé par le foyer de cuisson à induction A déterminé, et l'ustensile de cuisson 20.

Une fois l'appairage effectué et comme le montre la figure 3, l'utilisateur dans une deuxième phase, depuis l'appareil électronique déporté 30, peut envoyer une recette à exécuter automatiquement à l'ustensile de cuisson 20, qui va stocker les instructions dans les moyens de stockages locaux 24.

Enfin, à la fin de cette deuxième phase, l'utilisateur peut confirmer sur l'interface utilisateur 23 de l'ustensile de cuisson 20 la sélection de la recette culinaire à exécuter. On peut prévoir par exemple un bouton de confirmation.

Ensuite, et comme le montre la figure 4, le système de cuisson dans une troisième phase a reçu l'information que l'ustensile de cuisson 20 forme avec le foyer de cuisson à induction A déterminé un ensemble de cuisson, si bien que l'unité de commande 25 de l'ustensile de cuisson 20 peut envoyer à l'unité de contrôle 11 les instructions et consignes de température et/ou de puissance pour mener à bien l'exécution sélectionnée par l'utilisateur. Dans cette troisième phase, il est à noter que l'appareil électronique déporté 30 n'envoie pas de données à la plaque de cuisson 10, et en particulier, aucune données/consigne/instruction n'est envoyée depuis l'appareil électronique déporté 30 vers l'unité de contrôle 11 de la plaque de cuisson 10, comme le montre la flèche barrée de la figure 4.

Autrement dit, le pilotage de la cuisson se fait exclusivement à partir de l'unité de commande 25, qui est embarquée dans l'ustensile de cuisson 20, lui-même posé sur le foyer de cuisson à induction A. Ce pilotage n'étant lancé que si l'unité de commande 25 reçoit :
- une première information pour savoir quel foyer de cuisson à induction reçoit un ustensile de cuisson, puis
- une deuxième information de confirmation de la recette à exécuter, depuis une interface utilisateur locale, garantissant que l'utilisateur a pu voir que tout était en ordre au moment de la confirmation,
la cuisson est sécurisée, puisque le lancement de la cuisson est fait avec un foyer de cuisson à induction identifié, et avec une recette que l'utilisateur a confirmé après avoir vu le système de ses yeux. De plus, l'unité de commande 25, via les connexions établies, est le seul organe (local donc) à pouvoir piloter la cuisson de manière autonome.

Au cours de la cuisson, lors d'une quatrième phase, on peut toutefois prévoir de faire un rapport d'exécution. À cet effet, l'unité de commande 25 peut par exemple compter un temps de cuisson, recevoir une information relative à la température de l'ustensile de cuisson 20 via le capteur 26, et envoyer un compte rendu à l'appareil électronique déporté 30 de l'utilisateur, comme le montre la figure 5. Dans cette quatrième phase, il est encore à noter que l'appareil électronique déporté 30 n'envoie pas de données à la plaque de cuisson 10, et en particulier, aucune données/consigne/instruction n'est envoyée depuis l'appareil électronique déporté 30 vers l'unité de contrôle 11 de la plaque de cuisson 10, comme le montre la flèche barrée de la figure 5.

La figure 6 représente un deuxième exemple de système de cuisson avec l'ustensile de cuisson 20 toujours disposé sur un foyer de cuisson à induction A de la plaque de cuisson 10, lors d'une première phase d'utilisation.

Selon la mise en œuvre de la figure 6, la plaque de cuisson 10 comprend l'interface utilisateur 13, l'unité de commande 15 et les moyens de stockage locaux 14, l'ustensile de cuisson 20 étant dépourvu de ces éléments.

Le schéma de fonctionnement est le même que pour le système de cuisson décrit dans les figures 2 à 5 et ne sera donc pas répété. On notera cependant que dans ce mode de réalisation, l'utilisateur peut confirmer sur l'interface utilisateur 13 de la table de cuisson 10 la sélection de la recette culinaire à exécuter. On peut prévoir par exemple un bouton de confirmation. En d'autres termes, la plaque de cuisson comprend au moins une partie de l'interface utilisateur et la deuxième information de confirmation est reçue par l'unité de commande 15 si l'utilisateur sélectionne sur l'interface utilisateur 13 au moins une étape d'au moins une recette de cuisine.

Par ailleurs, à titre d'alternatives des exemples ci-dessus, on peut tout à fait envisager d'implanter à la fois dans la plaque de cuisson 10 et dans l'ustensile de cuisson 20 une unité de commande et/ou des moyens de stockage locaux.

La figure 7 résume les étapes mises en œuvre lors de l'utilisation du système de cuisson, aussi bien pour le premier exemple des figures 2 à 5 que pour le deuxième exemple de la figure 6.

En début d'utilisation, deux séries d'étapes sont mises en œuvre. D'une part, les étapes E1 à E4 sont relatives aux communications échangées entre les éléments du système de cuisson, avant le lancement de la cuisson, et d'autre part, les étapes E'1 et E'2 sont relatives à la formation d'un ensemble de cuisson (détermination du foyer de cuisson à induction recevant l'ustensile de cuisson).

Dans le détail, l'étape E1 correspond à établir une connexion entre l'appareil électronique déporté 30 (un téléphone portable dans les modes de réalisation illustrés précédemment) et le module de communication 12 de la plaque de cuisson 10, et le module de communication 22 de l'ustensile de cuisson 20.

Comme vu ci-dessus, on peut envisager un appairage des appareils / modules de communication selon le protocole de communication Bluetooth^{®}, mais on peut également envisager d'autres modes de communications (communication de champs proche dit "NFC", communication sans fil à ondes radio dit "WIFI", communication sans fil à ondes lumineuses dit "LIFI"...)

L'étape E2 correspond ensuite à charger depuis l'appareil électronique déporté 30 vers les moyens de stockage locaux 14 de la plaque de cuisson 10, et/ou les moyens de stockage locaux 24 de l'ustensile de cuisson 20 :
- au moins une étape d'au moins une recette de cuisine, ladite au moins une étape comprenant une série d'instructions de consignes de température ou de puissance étalées dans le temps.

L'étape E3 correspond à sélectionner sur l'interface utilisateur 13 de la plaque de cuisson 10 et/ou l'interface utilisateur 23 de l'ustensile de cuisson 20 et/ou l'interface utilisateur 33 de l'appareil électronique déporté 30 l'étape de la recette à exécuter.

L'étape E4 correspond à confirmer en local sur l'interface utilisateur 13 de la plaque de cuisson 10 et/ou l'interface utilisateur 23 de l'ustensile de cuisson 20 l'étape de la recette à exécuter. Autrement dit, cette confirmation ne peut être donnée depuis l'appareil électronique déporté 30.

L'étape E'1 correspond à établir une connexion entre le module de communication 12 de la plaque de cuisson 10 et le module de communication 22 de l'ustensile de cuisson 20. Cette étape E'1 peut être incluse dans l'étape E1 ci-dessus.

L'étape E'2 correspond à déterminer sur quel foyer de cuisson à induction (A, B ou C) est posé l'ustensile de cuisson 20. A cet effet, il peut être prévu de laisser l'utilisateur désigner le foyer de cuisson à induction sur une des interfaces utilisateurs, ou alors lancer une excitation du foyer de cuisson à induction qui sera détectée et confirmée par le capteur 26 de l'ustensile de cuisson 20, ou un autre dispositif de détection de la plaque de cuisson 10 par exemple. Cette étape E'2 peut être lancée de manière positive par l'utilisateur, ou automatiquement (et relancée périodiquement), par exemple à la suite de l'étape E1 de la première série d'étapes, une fois qu'une connexion avec l'ustensile de cuisson est établie.

L'étape E5 correspond à la réception par l'unité de commande 15 de la plaque de cuisson 10 ou l'unité de commande 25 de l'ustensile de cuisson 20 de :
i- l'information que l'ustensile de cuisson 20 est bien sur le foyer de cuisson à induction déterminé,
ii- la confirmation de l'étape de recette culinaire à exécuter.

A partir de la réception de ces deux informations, l'unité de commande 15 de la plaque de cuisson 10 ou l'unité de commande 25 de l'ustensile de cuisson 20 peut envoyer à l'unité de contrôle 11 les consignes de puissance et/ou de température qui correspondent à la partie de recette culinaire.

L'étape E6 de cuisson peut avoir lieu en toute sécurité. L'ustensile de cuisson 20 et la plaque de cuisson 10 forment une sorte de circuit fermé, et la cuisson est pilotée par l'unité de commande qui suit la recette sélectionnée, et peut toutefois ajuster les consignes en fonction par exemple d'un retour d'information du capteur 26 de l'ustensile de cuisson 20. On peut envisager de faire des rapports ou compte rendus intermédiaires vers l'appareil électronique déporté 30, avant la fin de la cuisson, qui correspond à l'étape E7.

Il peut être envisagé de relancer périodiquement l'étape E'2 pour vérifier que l'ustensile de cuisson est toujours sur le foyer de cuisson à induction A, même au cours de l'étape E6.

Également, au cours de l'utilisation, et après l'étape E5 de réception :
- de la confirmation de la recette culinaire, et/ou
- de la confirmation que l'ustensile de cuisson 20 est bien sur le foyer de cuisson à induction déterminé,
il peut arriver que l'utilisateur décide de changer d'ustensile, de recette culinaire, de foyer de cuisson à induction, ou d'interrompre la cuisson... Soit cette intention est passée à l'unité de commande via une interface utilisateur, soit l'unité de commande détecte par exemple une rupture de l'ensemble de cuisson (foyer de cuisson à induction - ustensile de cuisson). D'une manière générale, après réception de l'intention de changement / arrêt de la part de l'utilisateur, ou après détection de la rupture de l'ensemble de cuisson table-ustensile, l'unité de commande va interrompre l'envoi des consignes vers l'unité de contrôle 11, et peut attendre de recevoir à nouveau :
- une confirmation de la recette culinaire,
- une confirmation que l'ustensile de cuisson 20 est bien sur le foyer de cuisson à induction déterminé,
avant de relancer un envoi de consignes vers l'unité de contrôle 11.

Les mises en œuvre décrites ci-dessus ne sont nullement limitatives de l'invention. En particulier, on peut prévoir que la plaque de cuisson 10 comprenne, en plus du foyer de cuisson par induction, des foyers de cuisson qui ne sont pas à induction, que l'ustensile de cuisson 20 ou la plaque de cuisson 10 ait des fonctionnalités supplémentaires (envoi d'informations directement à l'appareil électronique déporté 30, connexion directe à un réseau internet... ). On peut bien entendu envisager l'utilisation simultanée de plusieurs foyers de cuisson à induction, chacun recevant un ustensile de cuisson 20, de sorte que plusieurs ensembles de cuisson sont gérés simultanément ou séquentiellement.

## Revendications

1. Système de cuisson comprenant :
- une plaque de cuisson (10) comprenant au moins un foyer de cuisson à induction (A, B, C), une unité de contrôle (11) agencée pour appliquer des consignes de température ou de puissance à l'au moins un foyer de cuisson à induction (A, B, C), et un module de communication (12) apte à échanger des informations avec un module de communication (22) d'un ustensile de cuisson (20),
- un ustensile de cuisson (20), apte à recevoir des aliments, à être chauffé par un parmi l'au moins un foyer de cuisson à induction (A, B, C), et comprenant le module de communication (22) apte à échanger des informations avec le module de communication (12) de la plaque de cuisson (10),
- une interface utilisateur (13, 23, 33) agencée pour permettre à l'utilisateur de sélectionner au moins une étape d'au moins une recette de cuisine,
- un module de localisation apte à être connecté au module de communication (12) de la plaque de cuisson (10) et/ou au module de communication (22) de l'ustensile de cuisson (20) et agencé pour localiser la présence de l'ustensile de cuisson (20) sur ledit au moins un foyer de cuisson à induction (A, B, C) alors déterminé,
- des moyens de stockage locaux (14, 24) connectés au module de communication (12) de la plaque de cuisson (10) et/ou au module de communication (22) de l'ustensile de cuisson (20), agencés sur l'ustensile de cuisson (20) ou la plaque de cuisson (10), et agencés pour stocker :
• au moins une étape d'au moins une recette de cuisine, ladite au moins une étape comprenant une série d'instructions de consignes de température ou de puissance étalées dans le temps,
- une unité de commande (15, 25) apte à être connectée à l'unité de contrôle (11) de la plaque de cuisson (10), et au module de communication (12, 22) de la plaque de cuisson (10) ou de l'ustensile de cuisson (20) et agencée:
• pour recevoir une première information envoyée depuis le module de localisation, selon laquelle l'ustensile de cuisson (20) est disposé sur le foyer de cuisson à induction (A, B, C) déterminé de sorte à former un ensemble de cuisson prêt à exécuter au moins une étape d'une recette de cuisine,
• pour recevoir une deuxième information de confirmation de l'au moins une étape d'au moins une recette de cuisine,
dans lequel l'unité de commande (15, 25) est agencée pour transmettre à l'unité de contrôle (11) de la plaque de cuisson (10) :
• une série d'instructions de consigne de température ou de puissance stockée dans les moyens de stockage locaux (14, 24) pour la réalisation d'au moins une étape d'au moins une recette de cuisine,
ladite série d'instructions étant transmise à l'unité de contrôle (11) en vue de leur exécution par le foyer de cuisson à induction (A, B, C) déterminé uniquement après avoir reçu la première information de formation de l'ensemble de cuisson puis la deuxième information de confirmation de l'au moins une étape d'au moins une recette de cuisine .

2. Système selon la revendication 1, dans lequel :
- le module de localisation, après avoir envoyé la première information, est agencé pour scruter régulièrement si l'ustensile de cuisson (20) est toujours disposé sur le foyer de cuisson à induction (A, B, C) déterminé,
- l'unité de commande (15, 25) est agencée pour suspendre ou stopper l'application par l'unité de contrôle (11) des consignes de température ou de puissance sur le foyer de cuisson à induction (A, B, C) déterminé si le module de localisation détecte que l'ustensile de cuisson (20) n'est plus disposé sur le foyer de cuisson à induction (A, B, C) déterminé.

3. Système selon l'une des revendications précédentes, dans lequel l'ustensile de cuisson (20) comprend au moins une partie de l'interface utilisateur (23) et dans lequel la deuxième information de confirmation est reçue par l'unité de commande (15, 25) si l'utilisateur sélectionne sur l'interface utilisateur (13, 23, 33) au moins une étape d'au moins une recette de cuisine.

4. Système selon l'une des revendications précédentes, dans lequel l'ustensile de cuisson (20) comprend l'unité de commande (25).

5. Système selon l'une des revendications précédentes, dans lequel l'ustensile de cuisson (20) comprend au moins une partie des moyens de stockage locaux (24).

6. Système selon l'une des revendications précédentes, dans lequel le module de communication (22) de l'ustensile de cuisson (20) et/ou le module de communication (12) de la plaque de cuisson (10) sont aptes à communiquer avec un appareil électronique déporté (30), lui-même apte à communiquer avec des moyens de stockage distants, tout ou partie du contenu des moyens de stockage distants étant apte à être envoyés vers les moyens de stockage locaux (14, 24) via l'appareil électronique déporté (30).

7. Système selon la revendication 6, dans lequel l'interface utilisateur (13, 23, 33) comprend un écran disposé sur l'appareil électronique déporté (30) pour la sélection par l'utilisateur d'au moins une étape d'au moins une recette de cuisine, et comprend un moyen de confirmation disposé sur la plaque de cuisson (10) ou sur l'ustensile de cuisson (20) pour permettre à l'utilisateur de générer la deuxième information de confirmation de sélection de l'au moins une étape d'au moins une recette de cuisine à partir de l'ensemble de cuisson comprenant la plaque de cuisson (10) et l'ustensile de cuisson (20).

8. Système selon la revendication 7, dans lequel si l'unité de commande (15, 25) n'a pas reçu la première et la deuxième information, alors l'unité de commande (15, 25) est agencée pour interdire la transmission à l'unité de contrôle (11) de la plaque de cuisson (10) d'une série d'instructions de consignes de température ou de puissance stockées dans les moyens de stockage locaux (14, 24) et en provenance du module de communication (22) de l'ustensile de cuisson (20) ou du module de communication (12) de la plaque de cuisson (10).

9. Système selon l'une des revendications 6 à 8, dans lequel l'ensemble de cuisson comprend des capteurs de grandeurs physiques, le module de communication (12) de la plaque de cuisson (10) et/ou de l'ustensile de cuisson (20), étant agencé pour réaliser un retour d'informations à l'appareil électronique déporté (30) sur des mesures réalisées par ces capteurs sur ces grandeurs physiques.

10. Système selon l'une des revendications 1 à 9, la plaque de cuisson (10) comprenant une pluralité de foyers de cuisson à induction (A, B, C), dans lequel l'unité de commande (15, 25) est agencée pour transférer à l'unité de contrôle (11) de la plaque de cuisson (10) une séquence d'excitation des foyers de cuisson à induction (A, B, C) de la plaque de cuisson (10) jusqu'à ce que le module de localisation détecte la présence de l'ustensile de cuisson (20) et détermine sur quel foyer de cuisson à induction (A, B, C) est disposé l'ustensile de cuisson (20).

11. Système selon la revendication 10, dans lequel l'ustensile de cuisson (20) comprend un dispositif de mesure d'un champ magnétique et des moyens d'alimentation autonomes pour alimenter en énergie ledit dispositif de mesure du champ magnétique et le module de communication (22) de l'ustensile de cuisson (20), le module de localisation étant agencé pour recevoir du dispositif de mesure d'un champ magnétique un signal de confirmation de la présence ou de l'absence d'un champ magnétique pouvant être généré par le foyer de cuisson à induction (A, B, C) déterminé sur lequel est disposé l'ustensile de cuisson (20).

12. Système selon l'une des revendications 1 à 11, la plaque de cuisson (10) comprenant une pluralité de foyers de cuisson à induction (A, B, C), dans lequel le module de localisation comprend un organe de sélection disposé sur l'interface utilisateur (13, 23, 33) pour permettre à l'utilisateur de déclarer le foyer de cuisson à induction (A, B, C) sur lequel est disposé l'ustensile de cuisson (20) pour former l'ensemble de cuisson et permettre au module de localisation de générer la première information.

13. Système selon la revendication 12, dans lequel l'interface utilisateur (13, 23, 33) sur laquelle est disposée l'organe de sélection se trouve sur la plaque de cuisson (10) ou l'ustensile de cuisson (20) formant l'ensemble de cuisson et la deuxième information de confirmation est reçue par l'unité de commande (15, 25) si l'utilisateur sélectionne sur l'interface utilisateur (13, 23, 33) au moins une étape d'au moins une recette de cuisine.

14. Système selon l'une des revendications 1 à 13, dans lequel après que l'unité de commande (15, 25) ait reçu la deuxième information de confirmation de l'au moins une étape d'au moins une recette de cuisine, l'unité de commande (15, 25) est agencée pour transmettre à l'unité de contrôle (11) de la plaque de cuisson (10) une commande d'excitation d'un foyer de cuisson à induction (A, B, C) selon une consigne de température ou puissance prédéterminée jusqu'à ce que l'unité de commande (15, 25) reçoive la première information envoyée depuis le module de localisation et attestant que l'ustensile de cuisson (20) est disposé sur le foyer de cuisson à induction (A, B, C) alors déterminé, ou jusqu'à la fin d'une durée prédéterminée à l'issue de laquelle le module de localisation n'a pas détecté la présence d'un ustensile de cuisson (20) sur ledit foyer de cuisson à induction (A, B, C) déterminé,
dans le cas d'une détection de l'ustensile de cuisson (20) sur le foyer de cuisson à induction (A, B, C) déterminé alors l'unité de commande (15, 25) étant agencée pour transmettre à l'unité de contrôle (11) une série d'instructions de consigne de température ou de puissance stockée dans les moyens de stockage locaux (14, 24) pour la réalisation d'au moins une étape d'au moins une recette de cuisine.

15. Procédé de cuisson mis en œuvre par le système de l'une des revendications précédentes, comprenant les étapes consistant à :
- stocker dans les moyens de stockage locaux (14, 24) une série d'instructions de consignes de température ou de puissance étalées dans le temps d'au moins une étape d'au moins une recette de cuisine ,
- générer une première information de localisation de la présence de l'ustensile de cuisson (20) sur un foyer de cuisson à induction (A, B, C) déterminé,
- une fois la première information générée alors générer une deuxième information de confirmation de la sélection d'au moins une étape d'au moins une recette de cuisine,
- transmettre à l'unité de contrôle (11) de la plaque de cuisson (10) via l'unité de commande (15, 25) :
• une série d'instructions de consigne de température ou de puissance stockée dans les moyens de stockage locaux (14, 24) pour la réalisation d'au moins une étape d'au moins une recette de cuisine,
ladite série d'instructions étant transmise à l'unité de contrôle (11) en vue de leur exécution par le foyer de cuisson à induction (A, B, C) déterminé uniquement après avoir reçu la première information de formation de l'ensemble de cuisson puis la deuxième information de confirmation de l'au moins une étape d'au moins une recette de cuisine.

## Patentansprüche

1. Kochsystem, umfassend:
- eine Kochplatte (10), umfassend mindestens ein Induktionskochfeld (A, B, C), eine Steuereinheit (11), die eingerichtet ist, um Temperatur- oder Leistungsvorgaben an das mindestens eine Induktionskochfeld (A, B, C) anzuwenden, und ein Kommunikationsmodul (12), das in der Lage ist, Informationen mit einem Kommunikationsmodul (22) eines Kochutensils (20) auszutauschen,
- ein Kochutensil (20), das in der Lage ist, Lebensmittel aufzunehmen, von einem von mindestens einem Induktionskochfeld (A, B, C) erhitzt zu werden und umfassend das Kommunikationsmodul (22), das in der Lage ist, Informationen mit dem Kommunikationsmodul (12) der Kochplatte (10) auszutauschen,
- eine Benutzerschnittstelle (13, 23, 33), die eingerichtet ist, um es dem Benutzer zu ermöglichen, mindestens einen Schritt von mindestens einem Kochrezept auszuwählen,
- ein Lokalisierungsmodul, das in der Lage ist, mit dem Kommunikationsmodul (12) der Kochplatte (10) und/oder dem Kommunikationsmodul (22) des Kochutensils (20) verbunden zu werden und das angeordnet ist, um die Anwesenheit des Kochutensils (20) auf dem mindestens einen dann bestimmten Induktionskochfeld (A, B, C) zu lokalisieren,
- lokale Speichermittel (14, 24), die mit dem Kommunikationsmodul (12) der Kochplatte (10) und/oder dem Kommunikationsmodul (22) des Kochutensils (20) verbunden sind, die auf dem Kochutensil (20) oder der Kochplatte (10) angeordnet sind und angeordnet sind, um Folgendes zu speichern:
- mindestens einen Schritt aus mindestens einem Kochrezept, wobei der mindestens eine Schritt eine Reihe von Anweisungen zu Temperatur- oder Leistungsvorgaben umfasst, die über die Zeit verteilt sind,
- eine Befehlseinheit (15, 25), die in der Lage ist, mit der Steuereinheit (11) der Kochplatte (10) und dem Kommunikationsmodul (12, 22) der Kochplatte (10) oder des Kochutensils (20) verbunden zu werden und eingerichtet ist:
- zum Empfangen einer ersten vom Lokalisierungsmodul gesendeten Information, wobei das Kochutensil (20) auf dem bestimmten Induktionskochfeld (A, B, C) angeordnet ist, um eine Kochanordnung zu bilden, die bereit ist, mindestens einen Schritt eines Kochrezepts auszuführen,
- zum Empfangen einer zweiten Bestätigungsinformation zu mindestens einem Schritt von mindestens einem Kochrezept,
wobei die Befehlseinheit (15, 25) eingerichtet ist, um an die Steuereinheit (11) der Kochplatte (10) Folgendes zu übertragen:
- eine Reihe von Anweisungen zu Temperatur- oder Leistungsvorgaben, die in den lokalen Speichermitteln (14, 24) gespeichert sind, zur Ausführung mindestens eines Schritts von mindestens einem Kochrezept,
wobei die Reihe von Anweisungen an die Steuereinheit (11) übertragen wird, damit sie von dem Induktionskochfeld (A, B, C) ausgeführt werden, das erst nach Erhalt der ersten Information zur Bildung der Kochanordnung und anschließend der zweiten Information zur Bestätigung des mindestens einen Schritts des mindestens einen Kochrezepts bestimmt wird.

2. System nach Anspruch 1, wobei:
- das Lokalisierungsmodul, nachdem es die erste Information gesendet hat, eingerichtet ist, um regelmäßig zu überprüfen, ob das Kochutensil (20) immer noch auf dem bestimmten Induktionskochfeld (A, B, C) angeordnet ist,
- die Befehlseinheit (15, 25) eingerichtet ist, um die Anwendung der Temperatur- oder Leistungsvorgaben durch die Steuereinheit (11) auf das Induktionskochfeld (A, B, C) anzuhalten oder zu stoppen, wenn das Lokalisierungsmodul erkennt, dass das Kochutensil (20) nicht mehr auf dem bestimmten Induktionskochfeld (A, B, C) angeordnet ist.

3. System nach einem der vorstehenden Ansprüche, wobei das Kochutensil (20) mindestens einen Teil der Benutzerschnittstelle (23) umfasst und wobei die zweite Bestätigungsinformation von der Befehlseinheit (15, 25) empfangen wird, wenn der Benutzer auf der Benutzerschnittstelle (13, 23, 33) mindestens einen Schritt von mindestens einem Kochrezept auswählt.

4. System nach einem der vorstehenden Ansprüche, wobei das Kochutensil (20) die Befehlseinheit (25) umfasst.

5. System nach einem der vorstehenden Ansprüche, wobei das Kochutensil (20) mindestens einen Teil der lokalen Speichermittel (24) umfasst.

6. System nach einem der vorstehenden Ansprüche, wobei das Kommunikationsmodul (22) des Kochutensils (20) und/oder das Kommunikationsmodul (12) der Kochplatte (10) in der Lage sind, mit einem entfernten elektronischen Gerät (30) zu kommunizieren, das seinerseits in der Lage ist, mit entfernten Speichermitteln zu kommunizieren, wobei der gesamte oder ein Teil des Inhalts der entfernten Speichermittel über das entfernte elektronische Gerät (30) an die lokalen Speichermittel (14, 24) gesendet werden kann.

7. System nach Anspruch 6, wobei die Benutzerschnittstelle (13, 23, 33) einen auf dem entfernten elektronischen Gerät (30) angeordneten Bildschirm zur Auswahl mindestens eines Schritts von mindestens einem Kochrezept durch den Benutzer umfasst, und ein auf der Kochplatte (10) oder dem Kochutensil angeordnetes Bestätigungsmittel (20) umfasst, um es dem Benutzer zu ermöglichen, die zweite Bestätigungsinformation zur Auswahl des mindestens einen Schritts von mindestens einem Kochrezept aus der Kochanordnung, die die Kochplatte (10) und das Kochutensil (20) umfasst, zu erzeugen.

8. System nach Anspruch 7, wobei, wenn die Befehlseinheit (15, 25) die erste und die zweite Information nicht empfangen hat, die Befehlseinheit (15, 25) dann eingerichtet ist, um die Übertragung einer Reihe von Anweisungen zu Temperatur- oder Leistungsvorgaben an die Steuereinheit (11) der Kochplatte zu sperren (10), die in den lokalen Speichermitteln (14, 24) gespeichert sind und vom Kommunikationsmodul (22) des Kochutensils (20) oder vom Kommunikationsmodul (12) der Kochplatte (10) stammen.

9. System nach einem der Ansprüche 6 bis 8, wobei die Kochanordnung Sensoren für physikalische Größen umfasst, wobei das Kommunikationsmodul (12) der Kochplatte (10) und/oder des Kochutensils (20) eingerichtet ist, um eine Rückmeldung von Informationen an das entfernte elektronische Gerät (30) über die von diesen Sensoren ausgeführten Messungen dieser physikalischen Größen auszuführen.

10. System nach einem der Ansprüche 1 bis 9, wobei die Kochplatte (10) eine Vielzahl von Induktionskochfeldern (A, B, C) umfasst, wobei die Befehlseinheit (15, 25) eingerichtet ist, um an die Steuereinheit (11) der Kochplatte (10) eine Sequenz zur Ansteuerung der Induktionskochfelder (A, B, C) der Kochplatte (10) zu übertragen, bis das Lokalisierungsmodul die Anwesenheit des Kochutensils (20) erkennt und bestimmt, auf welchem Induktionskochfeld (A, B, C) das Kochutensil (20) angeordnet ist.

11. System nach Anspruch 10, wobei das Kochutensil (20) eine Vorrichtung zum Messen eines Magnetfelds und autonome Versorgungsmittel zum Versorgen der Vorrichtung zum Messen des Magnetfelds und des Kommunikationsmoduls (22) des Kochutensils (20) mit Energie umfasst, wobei das Lokalisierungsmodul eingerichtet ist, um von der Vorrichtung zum Messen eines Magnetfelds ein Signal zur Bestätigung der Anwesenheit oder Abwesenheit eines Magnetfelds zu empfangen, das von dem bestimmten Induktionskochfeld (A, B, C) erzeugt werden kann, auf dem das Kochutensil (20) angeordnet ist.

12. System nach einem der Ansprüche 1 bis 11, wobei die Kochplatte (10) eine Vielzahl von Induktionskochfeldern (A, B, C) umfasst, wobei das Lokalisierungsmodul ein Auswahlelement umfasst, das auf der Benutzerschnittstelle (13, 23, 33) angeordnet ist, um es dem Benutzer zu ermöglichen, das Induktionskochfeld (A, B, C) anzugeben, auf dem das Kochutensil (20) angeordnet ist, um die Kochanordnung zu bilden, und um es dem Lokalisierungsmodul zu ermöglichen, die ersten Informationen zu erzeugen.

13. System nach Anspruch 12, wobei sich die Benutzerschnittstelle (13, 23, 33), auf der das Auswahlelement angeordnet ist, sich auf der Kochplatte (10) oder dem Kochutensil (20) befindet, die die Kochanordnung bilden, und die zweite Bestätigungsinformation von der Befehlseinheit (15, 25) empfangen wird, wenn der Benutzer auf der Benutzerschnittstelle (13, 23, 33) mindestens einen Schritt von mindestens einem Kochrezept auswählt.

14. System nach einem der Ansprüche 1 bis 13, wobei, nachdem die Befehlseinheit (15, 25) die zweite Bestätigungsinformation des mindestens einen Schritts von mindestens einem Kochrezept empfangen hat, die Befehlseinheit (15, 25) eingerichtet ist, um an die Steuereinheit (11) der Kochplatte (10) einen Befehl zur Ansteuerung eines Induktionskochfeldes (A, B, C) gemäß einer vorbestimmten Temperatur- oder Leistungsvorgabe zu übermitteln, bis die Befehlseinheit (15, 25) die erste vom Lokalisierungsmodul gesendete Information empfängt, die bestätigt, dass das Kochutensil (20) auf dem Induktionskochfeld (A, B, C) angeordnet ist, oder bis zum Ende einer vorgegebenen Zeitdauer, nach deren Ablauf das Lokalisierungsmodul die Anwesenheit eines Kochutensils (20) auf dem bestimmten Induktionskochfeld (A, B, C) nicht erkannt hat,
wobei im Falle einer Erkennung des Kochutensils (20) auf dem Induktionskochfeld (A, B, C) die Befehlseinheit (15, 25) dann eingerichtet ist, um eine Reihe von Anweisungen zu Temperatur- oder Leistungsvorgaben, die in den lokalen Speichermitteln (14, 24) gespeichert sind, an die Steuereinheit (11) zu übertragen, um mindestens einen Schritt von mindestens einem Kochrezept auszuführen.

15. Kochverfahren, das durch das System nach einem der vorstehenden Ansprüche implementiert wird, umfassend die folgenden Schritte:
- Speichern einer Reihe von Anweisungen zu Temperatur- oder Leistungsvorgaben, die über die Zeit verteilt sind, für mindestens einen Schritt von mindestens einem Kochrezept in lokalen Speichermitteln (14, 24),
- Erzeugen einer ersten Information zur Lokalisierung der Anwesenheit des Kochutensils (20) auf einem bestimmten Induktionskochfeld (A, B, C),
- sobald die erste Information erzeugt wird, dann Erzeugen einer zweiten Information zur Bestätigung der Auswahl mindestens eines Schrittes von mindestens einem Kochrezept,
- Übertragen an die Steuereinheit (11) der Kochplatte (10) über die Befehlseinheit (15, 25):
- einer Reihe von Anweisungen zu Temperatur- oder Leistungsvorgaben, die in den lokalen Speichermitteln (14, 24) gespeichert sind, um mindestens einen Schritt von mindestens einem Kochrezept auszuführen,
wobei die Reihe von Anweisungen an die Steuereinheit (11) übertragen wird, damit sie von dem Induktionskochfeld (A, B, C) ausgeführt werden, das erst nach Erhalt der ersten Information zur Bildung der Kochanordnung und anschließend der zweiten Information zur Bestätigung des mindestens einen Schritts des mindestens einen Kochrezepts bestimmt wird.

## Claims

1. Cooking system comprising:
- a cooking hob (10) comprising at least one induction heating plate (A, B, C), a control unit (11) designed to apply temperature or power instructions to the at least one induction heating plate (A, B, C), and a communication module (12) capable of exchanging information with a communication module (22) of a cooking utensil (20),
- a cooking utensil (20), capable of receiving food, to be heated by one from among the at least one induction heating plate (A, B, C), and comprising the communication module (22) capable of exchanging information with the communication module (12) of the cooking hob (10),
- a user interface (13, 23, 33) designed to enable the user to select at least one step of at least one recipe,
- a locating module capable of being connected to the communication module (12) of the cooking hob (10) and/or to the communication module (22) of the cooking utensil (20) and designed to locate the presence of the cooking utensil (20) on said at least one induction cooking plate (A, B, C) thus determined,
- local storage means (14, 24) connected to the communication module (12) of the cooking hob (10) and/or to the communication module (22) of the cooking utensil (20), designed on the cooking utensil (20) or the cooking hob (10), and designed to store:
• at least one step of at least one recipe, said at least one step comprising a series of temperature or power instructions staggered over time,
- a control unit (15, 25) capable of being connected to the control unit (11) of the cooking hob (10), and to the communication module (12, 22) of the cooking hob (10) or of the cooking utensil (20) and designed:
• to receive a first piece of information sent from the locating module, according to which the cooking utensil (20) is disposed on the induction cooking plate (A, B, C) ascertained so as to form a cooking assembly ready to execute at least one step of a recipe,
• to receive a second piece of information for confirming the at least one step of at least one recipe,
in which the control unit (15, 25) is designed to transmit to the control unit (11) of the cooking hob (10):
• a series of temperature or power instructions stored in the local storage means (14, 24) to carry out at least one step of at least one recipe,
said series of instructions being transmitted to the control unit (11) in view of executing them by the induction cooking plate (A, B, C) ascertained only after having received the first piece of information for forming the cooking assembly, then the second piece of information for confirming the at least one step of at least one recipe.

2. System according to claim 1, wherein:
- the locating module, after having sent the first piece of information, is designed to regularly examine whether the cooking utensil (20) is still disposed on the ascertained induction cooking plate (A, B, C),
- the control unit (15, 25) is designed to suspend or stop the application by the control unit (11) of the temperature or power instructions on the induction cooking plate (A, B, C) asecertained if the locating module ascertains that the cooking utensil (20) is no longer disposed on the ascertained induction cooking plate (A, B, C).

3. System according to any one of the preceding claims, wherein the cooking utensil (20) comprises at least one part of the user interface (23), and wherein the second piece of confirmation information is received by the control unit (15, 25), if the user selects, on the user interface (13, 23, 33), at least one step of at least one recipe.

4. System according to any one of the preceding claims, wherein the cooking utensil (20) comprises the control unit (25).

5. System according to any one of the preceding claims, wherein the cooking utensil (20) comprises at least some of the local storage means (24).

6. System according to any one of the preceding claims, wherein the communication module (22) of the cooking utensil (20) and/or the communication module (12) of the cooking hob (10) are capable of communicating with a remote electronic device (30), itself capable of communicating with remote storage means, all or some of the content of the remote storage means being capable of being sent to the local storage means (14, 24) via the remote electronic device (30).

7. System according to claim 6, wherein the user interface (13, 23, 33) comprises a screen disposed on the remote electronic device (30) for the selection, by the user, of at least one step of at least one recipe, and comprises a confirmation means disposed on the cooking hob (10) or on the cooking utensil (20) to enable the user to generate the second piece of selection confirmation information of the at least one step of at least one recipe from the cooking assembly comprising the cooking hob (10) and the cooking utensil (20).

8. System according to claim 7, wherein if the control unit (15, 25) has not received the first and the second piece of information, then the control unit (15, 25) is designed to prohibit the transmission to the control unit (11) of the cooking hob (10) of a series of temperature or power instructions stored in the local storage means (14, 24) and coming from the communication module (22) of the cooking utensil (20) or from the communication module (12) of the cooking hob (10).

9. System according to any one of claims 6 to 8, wherein the cooking assembly comprises physical size sensors, the communication module (12) of the cooking hob (10) and/or of the cooking utensil (20), being designed to return information to the remote electronic device (30) about measurements taken by these sensors about these physical sizes.

10. System according to any one of claims 1 to 9, the cooking hob (10) comprising a plurality of induction cooking plates (A, B, C), wherein the control unit (15, 25) is designed to transfer to the control unit (11) of the cooking hob (10), a sequence for exciting the induction cooking plates (A, B, C) of the cooking hob (10) until the locating module detects the presence of the cooking utensil (20) and ascertains on which induction cooking plate (A, B, C) the cooking utensil (20) is disposed.

11. System according to claim 10, wherein the cooking utensil (20) comprises a device for measuring a magnetic field and autonomous power means to supply energy to said device for measuring the magnetic field and the communication module (22) of the cooking utensil (20), the locating module being designed to receive, from the device for measuring a magnetic field, a signal for confirming the presence or the absence of a magnetic field being able to be generated by the ascertained induction cooking plate (A, B, C), on which the cooking utensil (20) is disposed.

12. System according to any one of claims 1 to 11, the cooking hob (10) comprising a plurality of induction cooking plates (A, B, C), in which the locating module comprises a selection member disposed on the user interface (13, 23, 33) to enable the user to declare the induction cooking plate (A, B, C) on which the cooking utensil (20) is disposed to form the cooking assembly and enable the locating module to generate the first piece of information.

13. System according to claim 12, wherein the user interface (13, 23, 33) on which the selection member is disposed, is located on the cooking hob (10) or the cooking utensil (20) forming the cooking assembly, and the second piece of confirmation information is received by the control unit (15, 25), if the user selects, on the user interface (13, 23, 33), at least one step of at least one recipe.

14. System according to any one of claims 1 to 13, wherein after the control unit (15, 25) has received the second piece of information for confirming the at least one step of at least one recipe, the control unit (15, 25) is designed to transmit to the control unit (11) of the cooking hob (10), a command to excite an induction cooking plate (A, B, C) according to a pre-ascertained temperature or power instruction until the control unit (15, 25) receives the first piece of information sent from the locating module and attesting that the cooking utensil (20) is disposed on the induction cooking plate (A, B, C) thus ascertained, or until the end of a pre-ascertained duration from which the locating module has not detected the presence of a cooking utensil (20) on said ascertained induction cooking plate (A, B, C),
in the case of detecting the cooking utensil (20) on the ascertained induction cooking plate (A, B, C), then the control unit (15, 25) being designed to transmit to the control unit (11), a series of temperature or power instructions stored in the local storage means (14, 24) to carry out at least one step of at least one recipe.

15. Cooking method implemented by the system of one of the preceding claims, comprising the steps consisting of:
- storing in the local storage means (14, 24), a series of temperature or power instructions staggered over time, of at least one step of at least one recipe,
- generating a first piece of information for locating the presence of the cooking utensil (20) on an ascertained induction cooking plate (A, B, C),
- once the first piece of information is generated, then generating a second piece of information for confirming the selection of at least one step of at least one recipe,
- transmitting to the control unit (11) of the cooking hob (10) via the control unit (15, 25):
• a series of temperature or power instructions stored in the local storage means (14, 24) to carry out at least one step of at least one recipe,
said series of instructions being transmitted to the control unit (11) in view of executing them by the induction cooking plate (A, B, C) ascertained only after having received the first piece of information for forming the cooking assembly, then the second piece of information for confirming the at least one step of at least one recipe.
